# EUROPÄISCHE PATENTANMELDUNG

(11) **EP 4 502 329 A1**
(43) Veröffentlichungstag der Anmeldung: **05.02.2025**
(21) Anmeldenummer: 24179372.8
(22) Anmeldetag: 31.05.2024
(51) Int. Cl.: E05F 15/41, A47L 15/42, E05F 15/619

(54) **KRAFTÜBERTRAGUNGSMECHANISMUS**

(30) Priorität: 31.07.2023 DE 102023120317
(71) Anmelder: emz-Hanauer GmbH & Co. KGaA, 92507 Nabburg (DE)
(72) Erfinder: Dirnberger, Albert, 92431 Neunburg vorm Wald (DE); Kim, Timothy Jungsub, 05336 Seoul (KR); Müller, Stefan, 92271 Freihung (DE)
(74) Vertreter: Hannke, Christian

(57) **Zusammenfassung**

Die Erfindung betrifft einen Kraftübertragungsmechanismus (100) zum Betätigen einer beweglichen Komponente (200) eines Gegenstands der Haushaltsausstattung (300), mit mehreren parallel angeordneten Kraftübertragungszweigen zum Bewegen eines linearbeweglichen Koppelteils (110) zur schub- oder / und zugübertragenden Kopplung mit dieser beweglichen Komponente (200), wobei die Kraftübertragungszweige abhängig von Teilbereichen (TB1, TB2) eines begrenzten Bewegungsbereichs (B) des Koppelteils (110) sequentiell hergestellt werden und wenigstens einer der Kraftübertragungszweige eine Rutschkupplung (120) einschließt.

## Beschreibung

### Technisches Gebiet

Die vorliegende Erfindung betrifft das technische Gebiet der Kraftübertragung und insbesondere einen Kraftübertragungsmechanismus zum Betätigen einer beweglichen Komponente eines Gegenstands der Haushaltsausstattung gemäß Anspruch 1, und ein Aktormodul sowie einen Haushaltsgegenstand für einen Haushalt mit einem solchen Kraftübertragungsmechanismus nach Anspruch 12 beziehungsweise 14.

### Stand der Technik

Bei Gegenständen der Haushaltsausstattung wie einem Geschirrspüler wird üblicherweise am Ende des Spülvorgangs eine automatische Türöffnung durchgeführt. So offenbart die europäische Patentanmeldung DE 0 687 439 A1 einen Geschirrspüler, dessen Tür sich nach Abschluss des Spül- und Trockenvorgangs über eine Kombination von Elektromotor, Getriebe und Schließkloben einen Spaltbreit öffnen lässt. In erster Linie soll hierdurch der Dampf aus dem Inneren des Geschirrspülers heraus entweichen können, um ein besseres Trocknungsergebnis zu erhalten. Inzwischen wird jedoch gewünscht, dass die Tür auch anschließend wieder von allein zugeht.

Ein Grund dafür ist, dass man ein weiteres inneres Verdampfen beziehungsweise eine Nachverdampfung zur besseren Trocknung erreichen will. So offenbart die deutsche Patentanmeldung DE 10 2021 113 554 A1 einen Türmechanismus für einen Geschirrspüler mit einem elektrisch steuerbaren Türöffner zum mechanisierten Tür öffnen und darauffolgenden Tür schließen. Zum anderen möchte man insbesondere in asiatischen Gegenden die Tür wieder schließen, um keine Moskitolarven oder Moskitos ansiedeln zu lassen. Diese mögen besonders gern das Feuchtklima innerhalb des Geschirrspülers. Ein dritter Grund besteht darin, dass eine offenstehende Tür behindernd im Raum steht.

Steht aber nun eine Tür teilweise aufgeklappt im Raum, so kann sich beispielsweise ein Kind die Finger einklemmen, wenn die Tür wieder von alleine zugehen würde. Um dies zu vermeiden wurde eine Rutschkopplung eingeführt, wie sie der Patentschrift DE 10 2005 028 448 B4 zu entnehmen ist. Diese offenbart einen Geschirrspüler, bei dem zwischen einem Motor und einer Schließplatte eine Rutschkupplung angeordnet ist. Rutschkupplungen werden dafür verwendet, um die Geschirrspüler sanft zu schließen und es hierdurch unmöglich zu machen, dass ein Finger eingeklemmt wird, denn dann würde die Rutschkupplung durchrutschen. Allerdings führt ein solcher sanfter Schließvorgang nicht notwendigerweise zu einer letztendlich zuverlässigen Verriegelung der Tür des Geschirrspülers.

### Aufgabe der Erfindung

Es ist eine Aufgabe der vorliegenden Erfindung, die vorstehenden Probleme zu lösen und eine verbesserte, insbesondere sicher und zuverlässig schließende Mechanik für eine Tür von einem Gegenstand der Haushaltsausstattung, vorzugsweise einem Geschirrspüler, bereitzustellen.

### Lösung der Aufgabe

Diese Aufgabe wird durch einen Kraftübertragungsmechanismus zum Betätigen einer beweglichen Komponente eines Gegenstands der Haushaltsausstattung gemäß Anspruch 1 gelöst, mit mehreren parallel angeordneten Kraftübertragungszweigen zum Bewegen eines linear beweglichen Koppelteils zur schub- oder / und zugübertragenen Kopplung mit dieser beweglichen Komponente, wobei die Kraftübertragungszweige abhängig von Teilbereichen eines begrenzten Bewegungsbereichs des Koppelteils sequenziell hergestellt werden und wenigstens einer der Kraftübertragungszweige eine Rutschkupplung einschließt.

Ein wesentlicher Punkt der vorliegenden Erfindung besteht dabei darin, dass sequentiell, also abhängig von den aufeinanderfolgenden Teilbereichen individuelle Kräfte auf das Koppelteil ausgeübt werden können, was insbesondere eine definierte höhere oder niedrigere Bahngeschwindigkeit des Koppelteils über seinen Bewegungsbereich hinweg ermöglicht. Gleichzeitig kann dessen Kraft bereichsweise dort vermindert werden, wo die bewegliche Komponente gegen Bewegungsblockaden besonders anfällig ist, und in einem Teilbereich erhöht werden, in dem das Koppelteil kurz vor einem Verschluss der beweglichen Komponente steht.

Im Kern wird also eine Mechanik zur Verfügung gestellt, die auf unterschiedliche Herausforderungen beim Betätigen der beweglichen Komponente des Gegenstands der Haushaltsausstattung über den Bewegungsbereich des Koppelteils hinweg gezielt eingestellt werden kann. Dadurch wird insbesondere eine besonders sichere und zuverlässig schließende Mechanik für eine Tür von dem Haushaltsgegenstand, vorzugsweise einem Geschirrspüler, bereitgestellt.

### Bevorzugte Ausführungsformen der erfindungsgemäßen Befestigungseinrichtung

Bevorzugte Ausführungsformen des erfindungsgemäßen Kraftübertragungsmechanismus sind in den Unteransprüchen angegeben.

In bestimmten vorteilhaften Ausführungsformen des erfindungsgemäßen Kraftübertragungsmechanismus ist es demnach vorgesehen, dass eine Mehrzahl in den parallel angeordneten Kraftübertragungszweigen angeordneter, jeweils eine unterschiedliche Bahngeschwindigkeit des Koppelteils bewirkender Verzahnungspaarungen vorgesehen sind, die wechselweise in je einem anderen Teilbereich des Bewegungsbereichs des Koppelteils in kämmendem Eingriff stehen. Verlässt das Koppelteil einen der Teilbereiche, wird der kämmende Eingriff der betreffenden Verzahnungspaarung gelöst und es tritt eine andere Verzahnungspaarung in kämmenden Eingriff. Die jeweiligen Verzahnungspaarungen definieren dazu eine unterschiedliche Getriebeübersetzung (bei Zahnrad / Zahnstangenkopplung die Bewegungsstrecke der Zahnstange pro Drehzahl des Zahnrads) und stellen eine besonders sichere und zuverlässige Art der Kraftübertragung dar, über welche sowohl die Bahngeschwindigkeit wie auch Bewegungskraft des Koppelteils einfach beeinflusst werden kann.

Dabei ist es von Vorteil, wenn eine erste Verzahnung jeder der Mehrzahl von Verzahnungspaarungen von einer mit dem Koppelteil zur gemeinsamen Linearbewegung gekoppelten Zahnstangenanordnung gebildet und die zweite Verzahnung jeder der Mehrzahl von Verzahnungspaarungen als Zahnradverzahnung ausgebildet ist. Die Zahnstangenanordnung kann von einer einzelnen Zahnstange gebildet sein, sie kann alternativ aber auch von mehreren Zahnstangenstücken gebildet sein, die zwar zur gemeinsamen Bewegung miteinander angeordnet sind, jedoch nicht notwendigerweise fest miteinander verbunden sein müssen.

Die zweite Verzahnung jeder der Mehrzahl von Verzahnungspaarungen ist vorzugsweise von einer sich insbesondere ringsum erstreckenden Zahnrad-Umfangsverzahnung mit jeweils unterschiedlichem Wälzkreisdurchmesser gebildet und die Zahnstangenanordnung in Zuordnung zu jeder der Zahnrad-Umfangsverzahnungen weist eine sich insbesondere über einen jeweiligen Stangenlängsabschnitt erstreckende Längsverzahnung auf. Eine Ringsum-Erstreckung der Zahnrad-Umfangsverzahnung meint eine Erstreckung über den gesamten Zahnradumfang.

Die Zahnrad-Umfangsverzahnungen und die Längsverzahnungen sind bevorzugt jeweils quer zur Stangenlängsrichtung gegeneinander versetzt, was unter Aspekten der Bauraumoptimierung eine besonders einfache konstruktive Lösung darstellt.

Eine bevorzugte Ausführungsform der zweiten Verzahnung sieht vor, dass jede der Mehrzahl von Verzahnungspaaren Zahnräder jeweils unterschiedlichen Wälzkreisdurchmessers umfasst, die achsgleich zueinander angeordnet und sind, und von denen wenigstens ein Zahnrad eine Rutschkupplung aufweist. Durch die wahlweise Zuordnung einer Rutschkupplung zu einem der Zahnräder kann in dessen individuellem Kraftübertragungszweig eine Verletzungsgefahr durch beispielsweise Einklemmen eines Fingers sicher ausgeschlossen werden. So kann insbesondere ein Kraftübertragungszweig mit einem Verzahnungspaar gewählt werden, das in einem Teilbereich des Koppelteils wirksam ist, in dem das Koppelteil in einem gefahrenbehafteten Abschnitt seines Bewegungsbereichs arbeitet, indem die bewegliche Komponente des Gegenstands der Haushaltsausstattung besonders weit offensteht.

Grundsätzlich kann der Kraftübertragungsmechanismus dabei einen Zahnkranz mit mehreren (mindestens zwei) Zahnrädern umfassen, die jeweils einer anderen Verzahnungspaarung zugehören. Alternativ kann der Kraftübertragungsmechanismus aber auch separate Zahnräder umfassen, welche die Zahnradverzahnung einer jeweiligen Verzahnungspaarung bilden.

Bevorzugt ist dabei das wenigstens eine Zahnrad mit der Rutschkupplung angrenzend zu einem Antriebszahnrad des Kraftübertragungsmechanismus angeordnet und die Rutschkupplung in diesem Antriebszahnrad aufgenommen. Da das Antriebszahnrad üblicherweise einen größeren Wälzkreisdurchmesser aufweist als die Zahnräder der Verzahnungspaare steht für die Integration der Rutschkupplung mehr Raum zur Verfügung. Gleichzeitig unterliegen die Zahnräder des Kraftübertragungsmechanismus keinen Größenbeschränkungen.

Die Fähigkeit des Kraftübertragungsmechanismus, in unterschiedlichen Konfigurationen zu arbeiten, kann von der Position des Koppelteils längs seines Bewegungswegs unabhängig sein oder von der Position des Koppelteils abhängig sein. In bestimmten vorteilhaften Ausführungsformen des erfindungsgemäßen Kraftübertragungsmechanismus ist es vorgesehen, dass die Teilbereiche eine jeweils unterschiedliche Streckenlänge aufweisen und der Kraftübertragungsmechanismus bei gleicher Antriebsdrehzahl eines damit verbindbaren Elektromotors so ausgelegt ist, dass in einem Teilbereich mit größerer Streckenlänge eine höhere Bahngeschwindigkeit des Koppelteils bewirkt wird als in einem anderen Teilbereich mit kürzerer Streckenlänge. Die Konfiguration des Kraftübertragungsmechanismus ist hier abhängig von der Position des Koppelteils. Befindet sich das Koppelteil in einem ersten Teilbereich seines Bewegungsbereichs, bewirkt der Kraftübertragungsmechanismus bei gegebener Drehzahl des Elektromotors eine Bewegung des Koppelteils mit einer ersten Bahngeschwindigkeit. Befindet sich das Koppelteil in einem anderen, zweiten Teilbereich seines Bewegungsbereichs, bewirkt der Kraftübertragungsmechanismus bei gegebener Drehzahl des Elektromotors eine Bewegung des Koppelteils mit einer anderen, zweiten Bahngeschwindigkeit.

Es versteht sich, dass die Anzahl der Konfigurationen des Kraftübertragungsmechanismus nicht auf zwei beschränkt ist. Vielmehr kann der Kraftübertragungsmechanismus auch in drei oder mehr unterschiedliche Konfigurationen einstellbar sein. Dementsprechend können drei oder mehr unterschiedliche Teilbereiche des Bewegungsbereichs des Koppelteils definiert sein, die sich bei gegebener Drehzahl des Elektromotors durch ein jeweils unterschiedliche Bahngeschwindigkeit des Koppelteils unterscheiden. In wenigstens einem dieser Teilbereiche kann die Rutschkupplung vorgesehen sein, insbesondere in einem Teilbereich, bei dem es die Lage der beweglichen Komponente des Gegenstands der Haushaltausstattung ratsam erscheinen lässt, ein potentielles Blockieren durch Gegenstände zu beachten.

Bevorzugt ist in einem Teilbereich mit größerer Streckenlänge ein Kraftübertragungszweig hergestellt, der die Rutschkupplung einschließt, so dass dort, wo die bewegliche Komponente des Gegenstands der Haushaltsausstattung besonders weit offensteht, keine Gefahr für ein Bewegungsblockaden durch Gegenstände zu befürchten ist.

Umgekehrt ist es bevorzugt, wenn die Streckenlänge eines Teilbereichs, der an einem der beweglichen Komponente zugewandten Ende des Bewegungsbereichs des Koppelteils liegt, im Vergleich zu den Streckenlängen anderer Teilbereiche kürzer ist. Ist ein Kraftübertragungszweig in diesem Teilbereich hergestellt, kann die bewegliche Komponente des Gegenstands einer Haushaltsausstattung kurz vor dem Verschluss stehen und nur noch einen Spalt weit offen stehen, in dem sich keine Bewegungsblockade durch Gegenstände mehr ereignen kann. In diesem kurzen Teilbereich an einem der beweglichen Komponente zugewandte Ende des Bewegungsbereichs des Koppelteils kann dann mit Hilfe eines geeigneten Verzahnungspaars eine besonders hohe Kraft über die kurze Teilstrecke hinweg auf das Koppelteil aufgebracht werden, um einen kraftvollen und damit zuverlässigen Verschluss der beweglichen Komponente an dem Haushaltsgegenstand zu gewährleisten.

Die Teilbereiche des Bewegungsbereichs, in denen der Kraftübertragungsmechanismus bei gegebener Drehzahl eines Elektromotors eine jeweils unterschiedliche Bahngeschwindigkeit des Koppelteils bewirkt können bevorzugte, unterschiedliche Streckenlänge haben.

Beispielsweise kann der Kraftübertragungsmechanismus bei gegebener Drehzahl eines Elektromotors in einem Teilbereich mit größerer Streckenlänge eine höhere Bahngeschwindigkeit des Koppelteils bewirken als in einem Teilbereich mit kürzerer Streckenlänge. Selbstverständlich ist auch eine umgekehrte Ausgestaltung vorstellbar, so dass ein Teilbereich mit kürzer Streckenlänge mit einer höheren Bahngeschwindigkeit des Koppelteils einhergeht als ein Teilbereich mit größere Streckenlänge
Jeder der Teilbereiche des Bewegungsbereichs des Koppelteils kann beispielsweise eine Streckenlänge von mindestens etwa 10 mm oder mindestens etwa 15 mm oder mindestens etwa 20 mm oder / und eine Streckenlänge von höchstens etwa 120 mm oder höchstens etwa 100 mm oder höchstens etwa 80 mm aufweisen. Diese Zahlenangaben sind selbstverständlich ein beispielhaft und treffen und bestimmte Ausführungsformen der Erfindung an grundsätzliche Beschränkung ist mit diesen Zahlenwerten nicht beabsichtigt.

Die vorstehende Aufgabe wird auch durch ein erfindungsgemäßes Aktormodul mit dem beschriebenen Kraftübertragungsmechanismus gemäß Anspruch 12 gelöst. Das Aktormodul weist dabei ein Modulgehäuse auf, in welchem der Kraftübertragungsmechanismus mit einem Elektromotor gekoppelt und zwischen dem Elektromotor und einem das Koppelteil bildenden Stangenkörper aufgenommen ist. Der Stangenkörper kann dabei zwischen einer Vorschubposition, in welcher der Stangenkörper mit dem Koppelteil voran aus dem Modulgehäuse herausgefahren ist, und eine Rückzugsposition, in welcher Stangenkörper in das Modulgehäuse, insbesondere wenigstens annähernd vollständig zurückgezogen ist, in Stangenlängsrichtung beweglich sein. Das Aktormodul kann dabei als vorgefertigtes, mechanisch funktionsfähiges Aktormodul ausgebildet sein.

Eine bevorzugte Ausführungsform des erfindungsgemäßen Aktormoduls ist in einem Unteranspruch angegeben.

Bevorzugt ist es dabei, wenn der Kraftübertragungsmechanismus des Aktormoduls bei gegebener Drehzahl des Elektromotors in einem näher bei der Rückzugsposition des Stangenkörpers liegenden, insbesondere die Rückzugsposition umfassenden ersten Teilbereich des Bewegungsbereichs des Koppelteils, eine geringere Bahngeschwindigkeit des Koppelteils, und in einem weiter von der Rückzugspunktion entfernen zweiten Teilbereich eine größere Bahngeschwindigkeit des Koppelteils bewirkt. Die Rutschkupplung kann dabei zu Vermeidung von Bewegungsblockaden insbesondere in dem Kraftübertragungszweig des ersten Teilbereichs vorgesehen sein.

Die vorstehende Aufgabe wird zudem durch einen erfindungsgemäßen Gegenstand für eine Haushaltsausstattung mit dem beschriebenen Kraftübertragungsmechanismus gemäß Anspruch 14 gelöst. Dieser Haushaltsgegenstand umfasst eine bewegliche Komponente und einen Elektromotor zum Antrieb der beweglichen Komponente und ein mittels des Elektromotors innerhalb eines begrenzten Bewegungsbereichs, insbesondere linear beweglich antreibbares Koppelteil zur schub- oder / und zugübertragenden Kopplung mit der beweglichen Komponente. Der Kraftübertragungsmechanismus ist dabei zwischen dem Elektromotor und der beweglichen Komponente angeordnet und vermag, bei gegebener Drehzahl des Elektromotors, in Teilbereichen des Bewegungsbereichs eine jeweils unterschiedliche Bahngeschwindigkeit des Koppelteils zu gewährleisten. Dabei ist bei vergleichsweise höherer Bahngeschwindigkeit des Koppelteils in einem Teilbereich eine Rutschkupplung aktivierbar, wenn die bewegliche Komponente blockiert wird. Somit wird gerade bei raschem Verfahren der beweglichen Komponente des Gegenstands der Haushaltsausstattung sichergestellt, dass ein Blockieren durch Gegenstände keine Gefahr darstellt.

Bevorzugte Ausführungsformen des erfindungsgemäßen Haushaltsgegenstands sind in den Unteransprüchen angegeben.

Der Haushaltsgegenstand ist bevorzugt ein Elektrogerät mit einem in einem Gerätehauptkörper gebildeten Nutzraum, wobei die bewegliche Komponente eine relativ zu dem Gerätehauptkörper beweglich angeordnete Tür zum Verschließen des Nutzraums ist. Der Kraftübertragungsmechanismus ist in vorteilhafter Weise für mindestens eine der drei folgenden Arbeitsweisen ausgebildet und gesteuert: er arbeitet als Türöffner zum Aufdrücken der geschlossenen Tür oder /und er arbeitet als Türschließer zum Schließen der Spalt geöffneten Tür oder /und er arbeitet nicht gegen eine Blockade der mehr als Spalt geöffnetem Tür.

Der Begriff der Tür ist im Rahmen der vorliegenden Offenbarung bereit zu verstehen. Sowohl was die Richtung der Beweglichkeit der Tür (schwenkbar, linear) als auch die räumliche Orientierung und Lage der Tür anbelangt (zum Beispiel aufrecht an einer Front des Haushaltsgegenstands oder als hochschwenkbare Klappe oder Deckel an einer Oberseite des Haushaltsgegenstands), soll der Türbegriff keiner bestimmten Beschränkung unterliegen. Eine Spaltöffnungsstellung kann die Tür dementsprechend ausgehend von einer Schließstellung erreichen, indem sie ein Stück weit geradlinig aufgeschoben oder um eine Schwenkachse verschwenkt wird.

Gemäß bestimmter Ausführungsformen des erfindungsgemäßen Haushaltsgegenstands ist der erfindungsgemäße Kraftübertragungsmechanismus dazu eingerichtet, bei gegebener Drehzahl des Elektromotors eine niedrigere Bahngeschwindigkeit des Koppelteils innerhalb eines eine Türschließstellung umfassenden ersten Teilbewegungsbereichs der Tür zu bewirken als in einem zweiten Teilbewegungsbereich, in welchem die Tür stärker geöffnet ist als in dem ersten Teilbewegungsbereich. Der Kraftübertragungsmechanismus ist zudem zum Aktivieren einer Rutschkupplung bei einer Bewegungsblockade des Koppelteils in dem zweiten Teilbewegungsbereich eingerichtet.

Eine Steuereinheit des Haushaltsgegenstands kann den Elektromotor so steuern, dass ungeachtet der aktuellen Konfiguration des Kraftübertragungsmechanismus und ungeachtet der aktuellen Position des Koppelteils innerhalb von dessen Bewegungsbereich der Elektromotor mit einer stets gleichbleibenden Versorgungsspannung betrieben wird. Es ist zwar möglich, dass je nach aktueller Last die Drehzahl des Elektromotors nicht stets gleichbleibt, dennoch wird bei solchen Ausführungsformen die Versorgungsspannung des Elektromotors nicht angepasst, um mögliche Last- und Drehzahlschwankungen des Elektromotors auszugleichen.

Aufgrund der vielseitigen Gestaltbarkeit der unterschiedlichen, parallel angeordneten Kraftübertragungszweige des erfindungsgemäßen Kraftübertragungsmechanismus unter Einschluss einer Rutschkupplung kann der Haushaltsgegenstand beispielsweise ein Haushaltskühlgerät (zum Beispiel ein Kühlschrank oder Gefriergerät), eine Geschirrspülmaschine oder eine Wäschebehandlungsmaschine (zum Beispiel eine Waschmaschine oder ein Wäschetrockner) sein.

Die Kupplung des Koppelteils mit der zu bewegenden Komponente ist zumindest bei bestimmten Ausführungsformen eine lösbare, das heißt nicht permanente Kupplung, die beispielsweise als mechanische Anschlagkopplung, als Formschlusskupplung oder als Magnetkupplung ausgeführt sein kann.

Bei bestimmten Ausführungsformen umfasst das Elektrogerät vorne einen Türverschluss zum Geschlossenhalten der Tür. Der Kraftübertragungsmechanismus vermag bei gegebener Drehzahl des Elektromotors eine relativ geringe Bahngeschwindigkeit des Koppelteils in einer Phase zu gewährleisten, in welcher beim Öffnen der geschlossenen Tür eine Schließhaltewirkung des Türverschlusses dem Aufdrücken der Tür noch entgegenwirkt, als in einer Phase, in welcher die Schließhaltewirkung des Türverschlusses bereits überwunden ist.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind ohne den Rahmen der vorliegenden Erfindung zu verlassen.

### Kurze Beschreibung der beiliegenden Figuren

Im Folgenden wird ein erfindungsgemäßer Kraftübertragungsmechanismus anhand der beiliegenden Figuren näher erläutert werden. Dabei bezeichnen gleiche Bezugszeichen gleiche oder funktional gleiche Bauteile. Es zeigen:
- Figur 1A: eine perspektivische Ansicht von schräg oben auf einen erfindungsgemäßen Kraftübertragungsmechanismus für einen Gegenstand einer Haushaltsausstattung;
- Figur 1B: eine perspektivische Ansicht von schräg oben auf den quer zur Längsrichtung geschnittenen Kraftübertragungsmechanismus von Figur 1;
- Figur 1C: eine seitliche Teilansicht des Kraftübertragungsmechanismus von Figur 1;
- Figur 2: eine Draufsicht auf das Koppelteil des Kraftübertragungsmechanismus von Figur 1;
- Figur 3A: eine perspektivische Ansicht von schräg oben auf den Kraftübertragungsmechanismus von Figur 1 mit den Bewegungsrichtungen zum Vorschub des Koppelteils;
- Figur 3B: eine perspektivische Ansicht von schräg oben auf den Kraftübertragungsmechanismus von Figur 1 mit den Bewegungsrichtungen zum Rückzug des Koppelteils;
- Figur 4: eine seitliche Ansicht des Kraftübertragungsmechanismus von Figur 1, der über das Antriebszahnrad mit einem Elektromotor gekoppelt ist;
- Figur 5A: ein Aktormodul mit einem Gehäuse, in dem ein mit dem Kraftübertragungsmechanismus von Figur 1 gekoppelter Elektromotor aufgenommen ist;
- Figur 5B: eine Draufsicht auf eine Kombination von Kraftübertragunsgmechanismus von Figur 1 und einem Elektromotor;
- Figur 6: eine Draufsicht auf einen Haushaltsgegenstand mit einem daran freigelegten Kraftübertragungsmechanismus von Figur 1 zum Öffnen einer beweglichen Komponente;
- Figur 7A: den Haushaltgegenstand von Figur 6 mit einer weit geöffneten beweglichen Komponente;
- Figur 7B: den Haushaltgegenstand von Figur 6 mit einer spaltgeöffneten beweglichen Komponente, und
- Figur 7C: den Haushaltgegenstand von Figur 6 mit einer geschlossenen beweglichen Komponente.

Die Figur 1A zeigt eine perspektivische Ansicht von schräg oben auf einen erfindungsgemäßen Kraftübertragungsmechanismus 100 für einen Gegenstand einer Haushaltsausstattung. Dieser umfasst zwei unterschiedliche, parallel angeordneten Kraftübertragungszweige mit jeweiligen Verzahnungspaaren 130, 140. Die Verzahnungspaare 130, 140 werden durch jeweilige erste Verzahnungen 131, 141 mit jeweiligen zweiten Verzahnungen 133, 143 von sich in Längsrichtung eines Koppelteils 110 erstreckenden Zahnstangenanordnungen 132, 142 gebildet. Die ersten Verzahnungen einer 131, 141 werden durch jeweilige Zahnräder 134, 144 (näher bezeichnet in Figur 1B) gebildet, welche unterschiedliche Wälzkreisdurchmesser aufweisen. Die Zahnstangenanordnungen 132, 142 sind parallel versetzt entlang dem Koppelteil 110 angeordnet, um einen individuellen Eingriff der zugehörigen Zahnräder 134, 144 zu gewährleisten. Die Zahnräder 134, 144 sind achsgleich mit einem Antriebszahnrad 150 auf einer gemeinsamen Achse A angeordnet. Bei Bewegung des Antriebszahnrads 150, beispielsweise durch einen damit gekoppelten Elektromotor im Uhrzeigersinn, wird das Koppelteil 110 durch Eingriff der Zahnräder 134, 144 in die Verzahnungen 131, 141 der jeweiligen Zahnstangenanordnungen 132, 142 nach links vorgeschoben, und umgekehrt bei Bewegung des Antriebszahnrads im Gegenuhrzeigersinn nach rechts zurückgezogen. Das Koppelteil 110 weist an seinem vorderen Ende eine Öffnung 111 auf, in die eine bewegliche Komponente des Gegenstands einer Haushaltsausstattung eingreift. Der Kraftübertragungszweig, der durch das Verzahnungspaar 140 definiert ist, weist dabei eine Rutschkupplung 120 auf, die in Figur 1B sichtbar ist.

Die Figur 1B zeigt eine perspektivische Ansicht von schräg oben auf den quer zur Längsrichtung geschnittenen Kraftübertragungsmechanismus 100 von Figur 1. Dabei ist insbesondere eine Rutschkupplung 120 freigeschnitten, die in dem Antriebszahnrad 150 integriert ist, und ein Durchrutschen des Zahnrads 144 bei Bewegungsblockaden erlaubt, die im Bereich der Zahnstangenanordnung 142 auftreten. Die Rutschkupplung 120 ist dabei als federbelastete Reibungskupplung ausgeführt. Da der Teilbereich TB2, in dem sich die Zahnstangenanordnung 142 erstreckt größer ist als der Teilbereich TB1, in dem sich die Zahnstangenanordnung 132 erstreckt, können Blockaden in einem besonders weiten Öffnungsbereich einer beweglichen Komponente des Gegenstands einer Haushaltsausstattung vermieden werden. Gleichzeitig ist die Bahngeschwindigkeit des Koppelteils 110 aufgrund der Getriebeübersetzung (Vorschub / Rückzugslänge des Koppelteils 110 pro Drehung eines Zahnrads 134, 144) des Verzahnungspaars 130 größer als die Bahngeschwindigkeit des Koppelteils 110 aufgrund der Getriebeübersetzung des Verzahnungspaares 130, dessen Zahnrad 134 einen im Vergleich zum Zahnrad 144 kleineren Wälzdurchmesser aufweist. Gleichzeitig kann durch die unterschiedliche Getriebeübersetzung der beiden Kraftübertragungszweige über das Verzahnungspaar 130 eine größere Kraft zum Anziehen beziehungsweise Wegdrücken der beweglichen Komponente in eine Verschlussstellung beziehungsweise aus einer Verschlussstellung heraus zuverlässig bewirkt werden.

Die Figur 1C zeigt eine seitliche Teilansicht des Kraftübertragungsmechanismus von Figur 1, bei dem der Eingriff des Verzahnungspaars 130 deutlich wird. Dabei wird der Eingriff des Zahnrads 134 in die erste Verzahnung 131 der Zahnstangenanordnung 132 deutlich. Das in Blickrichtung hinter dem Zahnrad 134 auf einer gemeinsamen Achse A angeordnete Zahnrad 144 steht in dieser Lage des Koppelteils 110 nicht in Eingriff mit seiner zugeordneten Verzahnung 141, die parallel zur Verzahnung 131 versetzt links (hier nicht sichtbar) an die Verzahnung 131 anschließt. Hinter dem Zahnrad 144 ist das Antriebszahnrad 150 zu erkennen, dass von einem Elektromotor angetrieben werden kann. Über den kurzen Bereich der ersten Verzahnung 131 der Zahnstangenanordnung 132 und die dortige kleine Getriebeübersetzung zwischen dem Zahnrad 134 und der Zahnstangenanordnung 132 können in diesem Fall hohe Kräfte zum Verschließen einer spaltweit gegenüber einem Gehäusegrundkörper geöffneten beweglichen Komponente aufgebracht werden. Dagegen können in einem Bereich der Zahnstangenanordnung 142 und die dortige vergleichsweise höhere Getriebeübersetzung zwischen dem Zahnrad 144 und der Zahnstangenanordnung 142 hohe Bahngeschwindigkeiten des Koppelteils 110 zum Verfahren der beweglichen Komponente erreicht werden, in denen die Rutschkupplung 120 (sichtbar in Figur 1B) zur Vermeidung von Bewegungsblockaden aktiv werden kann.

Die Figur 2 zeigt eine Draufsicht auf das Koppelteil 110 des Kraftübertragungsmechanismus 100 von Figur 1, mit einem ersten Teilbereich TB1 Und einem zweiten Teilbereich TB2 eines Bewegungsbereichs B des Koppelteils. Im Teilbereich TB2 ist dabei das Verzahnungspaar 140 mit der Verzahnung 143 des Zahnrads 144 zu erkennen, wobei die Verzahnung 143 mit der Verzahnung 141 der Zahnstangenanordnung 142 im Eingriff steht. Im Teilbereich TB1 würde das Verzahnungspaar 130 mit der Verzahnung 133 des Zahnrads 134 gebildet, bei dem die Verzahnung 133 mit der Verzahnung 131 der Zahnstangenanordnung 132 im Eingriff stehen würde. Wie unter anderem bereits aus der Figur 1A hervorgeht, ist die Streckenlänge TB1 und deren Getriebeübersetzung auf Grund des gegenüber dem Zahnrad 144 kleineren Zahnrads 134 kleiner, so dass in diesem Teilbereich eine höhere Öffnungs- und Schließkraft auf das Koppelteil 110 und damit auf die bewegliche Komponente des Gegenstands der Haushaltsausstattung aufgebracht werden kann. Der Teilbereich TB1 ist dabei so dimensioniert, dass die bewegliche Komponente einer Haushaltsausstattung nur einen Spalt weit offensteht, der beispielsweise kein Einklemmen eines Fingers mehr erlaubt. Im Teilbereich TB2 ist die Getriebeübersetzung dagegen größer, was eine geringere Vorschub- oder und Rückzugskraft auf das Koppelteil 110 aufbringt, dafür aber seine Bahngeschwindigkeit erhöht. In diesem Teilbereich TB2 ist die Rutschkupplung 120 aktiv, die eine Bewegungsblockade des beweglichen Komponente ausschließt. Über diesen vergleichsweise weiten Teilbereich TB2 zum Öffnen und Schließen der beweglichen Komponente kann damit eine Bewegungsblockade durch Gegenstände sicher ausgeschlossen werden. Die bewegliche Komponente greift dabei zu ihrer Bewegung in die Öffnung 111 des Koppelteils 110 ein.

Die Figur 3A zeigt eine perspektivische Ansicht von schräg oben auf den Kraftübertragungsmechanismus 100 von Figur 1 mit den Bewegungsrichtungen zum Vorschub des Koppelteils 110. Wird das Antriebszahnrad 150 im Uhrzeigersinn angetrieben, wird das Koppelteil 110 mit seiner Öffnung 111 voran über den Eingriff von Zahnrad 144 und Zahnstangenanordnung 142 nach links verschoben.

Die Figur 3B zeigt eine perspektivische Ansicht von schräg oben auf den Kraftübertragungsmechanismus von Figur 1 mit den Bewegungsrichtungen zum Rückzug des Koppelteils 110 bei umgekehrter Drehrichtung des Antriebszahnrads 150. In den Darstellungen der Figuren 3A und 3B ist der Kraftübertragungszweig aktiv, der den Teilbereich TB2 des Bewegungsbereiches B (gezeigt in Figur 2) einschließt, in dem die Rutschkupplung aktiv und eine Bewegungsblockade ausgeschlossen ist.

In den ersten wenigen Millimetern des Verfahrwegs des Koppelteils 110 greift dabei das kleine Zahnrad 134 in den Teilbereich TB1 der Zahnstangenanordnung 132 ein. Das kleine Zahnrad 134 weist dabei eine feste Verbindung mit dem Antriebszahnrad 150 des Kraftübertragungsmechanismus 100 auf. In diesem Teilbereich TB1 ist die Rutschkupplung 120 nicht aktiv. Dadurch kann bei Öffnen und Schließen der beweglichen Komponente eine benötigte höhere Kraft aufgebracht werden, die dazu dient, die bewegliche Komponenten 110 so fest zu schließen, dass diese dicht ist.

Nach dem ersten Teilbereich TB1 der Zahnstangenanordnung 132 gibt es einen Übergang, wo das kleine Zahnrad 134 keinen Eingriff mehr hat und das große Zahnrad 144 mit Rutschkupplung 120 eingreift. Bis zu diesem Punkt kann der Kraftübertragungsmechanismus 100 nicht über die Rutschkupplung 120 betrieben werden. Es folgt damit der Übergang von der hohen Kraft auf eine geringere Kraft, wobei ab einem bestimmten Punkt die bewegliche Komponente von Federn des Haushaltsgegenstands unterstützt werden kann. Dadurch kann eine geringere Kraft benötigt werden. Durch die konstruktive Auslegung des Kraftübertragungsmechanismus 100 fängt diese sich immer im Bereich des Übergangs zwischen den Teilbereichen TB1, TB2, die mit beziehungsweise ohne Rutschkupplung 120 versehen sind.

Im zweiten Teilbereich TB2 der Zahnstangenanordnung 142 ist dann das Zahnrad 144 mit der Rutschkupplung 120 aktiv. In diesem Teilbereich TB2 wird eine geringere Kraft auf das Koppelteil 110 aufgebracht. Beim Ausfahren des Koppelteils 110 kann durch Drücken beziehungsweise Ziehen die Rutschkupplung 120 betätigt werden, was einen mechanischen Überlastschutz beziehungsweise Einklemmschutz darstellt. Wird die bewegliche Komponente 200, beispielsweise ein Tür zugezogen, löst die Rutschkupplung 120 aus, wenn sich etwas verklemmt hat oder eine Person ihren Finger oder ihre Hand einklemmt. Die Tür kann dann durch die Funktion der Rutschkupplung 120 bis zum Übergang zum Teilbereich TB1 zurückgeschoben werden. Die Tür kann ebenfalls im Teilbereich TB2 der Rutschkupplung 120 aufgezogen werden, bis ein mechanischer Anschlag erreicht wird.

Die Figur 4 zeigt eine seitliche Ansicht des Kraftübertragungsmechanismus 100 von Figur 1, der über das Antriebszahnrad 150 mit einem Elektromotor 400 gekoppelt ist. Der Elektromotor 400 ist über ein Untersetzungsgetriebe 401, das ein Schneckengetriebe an der Abtriebswelle des Elektromotors 400 und mehrere nacheinander eingreifende Zahnräder aufweist, mit dem Antriebszahnrad 150 des Kraftübertragungsmechanismus 100 gekoppelt. In dem Antriebszahnrad ist die federgetriebene Rutschkupplung 120 integriert, die auf das Zahnrad 134 wirkt und dessen Durchrutschen bei einer Bewegungsblockade sorgt. In diesem Fall wird die federbasierte Reibungskraft auf einen zylindrischen Schaft des Zahnrads 134 von der Antriebskraft des Antriebszahnrads 150 überschritten, so dass sich das Antriebszahnrad 150 zwar weiter dreht, das Zahnrad 144 aber blockiert und das Koppelteil 110 samt damit verbundener beweglicher Komponente nicht weiter bewegt wird. Das Zahnrad 134 ist dagegen fest mit dem Antriebszahnrad 150 verbunden, wobei alle Zahnräder 134, 144 und 150 entlang gemeinsamen Achse A angeordnet sind.

Die Figur 5A zeigt ein Aktormodul 500 mit einem Gehäuse 501, in dem ein mit dem Kraftübertragungsmechanismus 100 von Figur 1 gekoppelte Elektromotor 400 aufgenommen ist. Das Aktormodul 500 ist dabei als vorgefertigtes, mechanisch funktionsfähiges Aktormodul 500 ausgebildet, das in beliebigen Haushaltsgegenständen verbaut werden kann, die einen blockadefreien Öffnung- und Schließmechanismus erfordern. Das Aktormodul 500 ist insgesamt flach ausgebildet, so dass es in jedem gewünschten Haushaltgegenstand verbaubar ist.

Die Figur 5B zeigt eine Draufsicht auf eine Kombination von Kraftübertragungsmechanismus 100 von Figur 1 und dem Elektromotor 400, bei dem die achsgleiche Anordnung von Antriebszahnrad 150 (mit Rutschkupplung 120, hier nicht sichtbar) und Zahnrädern 134, 144 sichtbar wird. Während Antriebszahnrad 150 und Zahnrad 134 mit kleiner Getriebeübersetzung fest miteinander verbunden sind, ist das Zahnrad 144 mit größerer Getriebeübersetzung über die Rutschkupplung 120 mit dem Antriebszahnrad 150 gekoppelt.

Damit entstehen zwei Kraftübertragungszweige, die einmal das Zahnrad 134, und zum anderen das Zahnrad 144 einschließen, welche hinsichtlich Getriebeübersetzung und damit Kraftübertragung und Bahngeschwindigkeit sowie Blockadefreiheit beliebig gestaltbar sind. Diese Kraftübertragungszweige können zudem konstruktiv in relativ flacher Form realisiert werden, wie aus Figuren 5A und 5B ersichtlich ist.

Die Figur 6 zeigt eine Draufsicht auf einen Haushaltsgegenstand 300 mit einem daran freigelegten Kraftübertragungsmechanismus 100 von Figur 1 zum Öffnen einer beweglichen Komponente 200 an einem Gerätehauptkörper 310. Bei diesem Beispiel soll der Haushaltsgegenstand 300 ein Geschirrspüler sein und die bewegliche Komponente 200 eine Verschlussklappe, die über den Kraftübertragungsmechanismus 100 betätigt wird, der mit dem Elektromotor 400 gekoppelt ist. Dessen Untersetzungsgetriebe 401 ist mit dem Antriebszahnrad 150 des Kraftübertragungsmechanismus 100 verzahnt, der wiederum das Koppelteil 110 betätigt, in dessen Öffnung 111 die Verschlussklappe 200 zu ihrer Öffnung und Schließung eingreift. Der gezeigt Kraftübertragungsmechanismus 100 kann dabei in Form eines Aktormoduls 500 verbaut und als vorgefertigtes, mechanisch funktionsfähiges Aktormodul 500 ausgebildet sein.

Die Figur 7A zeigt den Haushaltgegenstand 300 von Figur 6 mit einer weit geöffneten Verschlussklappe 200, in deren Bewegungsweg zum Gerätehauptkörper 310 hin eine Blockade auftreten könnte. Das Koppelteil 110 des Kraftübertragungsmechanismus 100 ist dabei um die Teilbereiche TB1 und TB2 des Bewegungsbereichs B ausgefahren, und die Verschlussklappe 200 über einen federbetriebenen Rastverschluss in die Öffnung 111 des Koppelteils 110 eingehakt. Über den Teilbereich TB2 hinweg ist bei diesem Haushaltsgegenstand eine Bewegungsblockade ausgeschlossen, da der Kraftübertragungszweig mit darin eingeschlossener Rutschkupplung 120 und höherer Bahngeschwindigkeit des Koppelteils 110 bei gleichzeig geringerer Kraftübertragung auf das Koppelteil 110 aktiv ist.

Die Figur 7B zeigt den Haushaltgegenstand 300 von Figur 6 mit einer spaltgeöffneten Verschlussklappe 200, in der beispielsweise ein Finger nicht mehr eingeklemmt werden kann. Über diesen Teilbereich TB1 ist jetzt der Kraftübertragungszweig ohne Rutschkupplung 120 aktiv, der eine relativ hohe Verschluss- und Öffnungskraft bei geringerer Bahngeschwindigkeit auf die Verschlussklappe 200 aufbringen kann.

Die Figur 7C zeigt den Haushaltgegenstand 100 von Figur 6 mit einer geschlossenen Verschlussklappe 200, bei welcher das Koppelteil 110 seinen Bewegungsbereich B durchmessen und die Verschlussklappe 200 an dem Gerätehauptkörper 310 verriegelt ist. Selbst wenn im Teilbereich TB2 eine Bewegungsblockade aufgetreten sein sollte, hätte die Rutschkupplung 120 bewirkt, dass diese hätte entfernt werden können, ohne dass der Kraftübertragungsmechanismus 100, das Untersetzungsgetriebe 401 oder der Elektromotor 400 Schaden genommen hätte. Die Streckenlänge des Teilbereichs TB1 ist dabei so gewählt, dass in dem Spalt kurz vor vollständigem Schließen der beweglichen Komponente kein Finger oder sonstiger Gegenstand eingeklemmt werden kann.

Insgesamt entsteht durch den erfindungsgemäßen Kraftübertragungsmechanismus 100 ein Haushaltsgegenstand, insbesondere ein Geschirrspüler, der eine zuverlässige und sichere Türöffnung und -schließung ermöglicht.

### Bezugszeichenliste

- 100: Kraftübertragungsmechanismus
- 110: Koppelteil
- 111: Öffnung von 110
- 120: Rutschkupplung
- 130: Verzahnungspaar
- 131: Erste Verzahnung von 130
- 132: Zahnstangenanordnung von 130
- 133: Zweite Verzahnung von 130
- 134: (kleines) Zahnrad
- 140: Verzahnungspaar
- 141: Erste Verzahnung von 140
- 142: Zahnstangenanordnung von 140
- 143: Zweite Verzahnung von 140
- 144: (großes) Zahnrad
- 150: Antriebszahnrad von 100
- 200: Bewegliche Komponente (Verschlussklappe) von 300
- 201: Rastverschluss
- 300: Gegenstand der Haushaltsausstattung
- 310: Gerätehauptkörper von 300
- 400: Elektromotor
- 401: Untersetzungsgetriebe
- 500: Aktormodul
- 501: Modulgehäuse von 600
- A: Gemeinsame Achse von 134, 144, 150
- B: Bewegungsbereich von 110
- TB1: (erster) Teilbereich des Bewegungsbereichs
- TB2: (zweiter) Teilbereich des Bewegungsbereichs

## Patentansprüche

1. Kraftübertragungsmechanismus (100) zum Betätigen einer beweglichen Komponente (200) eines Gegenstands der Haushaltsausstattung (300), mit mehreren parallel angeordneten Kraftübertragungszweigen zum Bewegen eines linearbeweglichen Koppelteils (110) zur schub- oder / und zugübertragenden Kopplung mit dieser beweglichen Komponente (200), wobei die Kraftübertragungszweige abhängig von Teilbereichen (TB1, TB2) eines begrenzten Bewegungsbereichs (B) des Koppelteils (110) sequentiell hergestellt werden und wenigstens einer der Kraftübertragungszweige eine Rutschkupplung (120) einschließt.

2. Kraftübertragungsmechanismus (100) nach Anspruch 1, mit einer Mehrzahl in den parallel angeordneten Kraftübertragungszweigen angeordneter, jeweils eine unterschiedliche Bahngeschwindigkeit des Koppelteils (110) bewirkender Verzahnungspaarungen (130, 140), die wechselweise in je einem anderen Teilbereich (TB1, TB2) des Bewegungsbereichs (B) des Koppelteils (110) in kämmendem Eingriff stehen.

3. Kraftübertragungsmechanismus (100) nach Anspruch 2, bei dem eine erste Verzahnung (131, 141) jeder der Mehrzahl von Verzahnungspaarungen (130, 140) von einer mit dem Koppelteil (110) zur gemeinsamen Linearbewegung gekoppelten Zahnstangenanordnung (132, 142) gebildet und die zweite Verzahnung (133, 143) jeder der Mehrzahl von Verzahnungspaarungen (130, 140) als Zahnradverzahnung ausgebildet ist.

4. Kraftübertragungsmechanismus (100) nach Anspruch 4, bei dem die zweite Verzahnung (133, 143) jeder der Mehrzahl von Verzahnungspaarungen (130, 140) von einer sich insbesondere ringsum erstreckenden Zahnrad-Umfangsverzahnung mit jeweils unterschiedlichem Wälzkreisdurchmesser gebildet ist und die Zahnstangenanordnung (132, 142) in Zuordnung zu jeder der Zahnrad-Umfangsverzahnungen eine sich insbesondere über einen jeweiligen Stangenlängsabschnitt erstreckende Längsverzahnung aufweist.

5. Kraftübertragungsmechanismus (100) nach Anspruch 4, bei dem die Zahnrad-Umfangsverzahnungen und die Längsverzahnungen jeweils quer zur Stangenlängsrichtung gegeneinander versetzt sind.

6. Kraftübertragungsmechanismus (100) nach Anspruch 5, bei dem die zweite Verzahnung (133, 143) jeder der Mehrzahl von Verzahnungspaarungen (130, 140) Zahnräder (134, 144) jeweils unterschiedlichen Wälzkreisdurchmessers umfasst, die achsgleich zueinander angeordnet sind, von denen wenigstens ein Zahnrad (134) eine Rutschkupplung (120) aufweist.

7. Kraftübertragungsmechanismus (100) nach Anspruch 6, bei dem das wenigstens eine Zahnrad (144) mit der Rutschkupplung (120) angrenzend zu einem Antriebszahnrad (150) des Kraftübertragungsmechanismus (100) angeordnet und die Rutschkupplung (120) in diesem Antriebszahnrad (150) aufgenommen ist.

8. Kraftübertragungsmechanismus (100) nach einem der vorstehenden Ansprüche, bei dem die Teilbereiche (TB1, TB2) eine jeweils unterschiedliche Streckenlänge aufweisen und der Kraftübertragungsmechanismus (100) bei gleicher Antriebsdrehzahl eines damit verbindbaren Elektromotors so ausgelegt ist, dass in einem Teilbereich (TB2) mit größerer Streckenlänge eine höhere Bahngeschwindigkeit des Koppelteils (110) bewirkt wird als in einem anderen Teilbereich (TB1) mit kürzerer Streckenlänge.

9. Kraftübertragungsmechanismus (100) nach Anspruch 8, bei dem in einem Teilbereich (TB2) mit größerer Streckenlänge ein Kraftübertragungszweig hergestellt ist, der die Rutschkupplung (120) einschließt.

10. Kraftübertragungsmechanismus (100) nach Anspruch 9, bei dem die Streckenlänge eines Teilbereichs (TB1), der an einem der beweglichen Komponente (200) zugewandten Ende des Bewegungsbereichs (B) des Koppelteils (110) liegt, im Vergleich zu den Streckenlängen anderer Teilbereiche (TB2) kürzer ist.

11. Kraftübertragungsmechanismus (100) nach Anspruch 10, bei dem jeder der Teilbereiche (TB1, TB2) eine Streckenlänge von mindestens etwa 10 mm oder mindestens etwa 15 mm oder mindestens etwa 20 mm oder/und eine Streckenlänge von höchstens 120 mm oder höchstens etwa 100 mm oder höchstens etwa 80 mm aufweist.

12. Aktormodul (500) mit einem Kraftübertragungsmechanismus (100) nach einem der vorstehenden Ansprüche, das ein Modulgehäuse (501) aufweist, in welchem der Kraftübertragungsmechanismus (100) mit einem Elektromotor (400) gekoppelt und zwischen dem Elektromotor (400) und ein das Koppelteil (110) bildenden Stangenkörper aufgenommen ist, wobei der Stangenkörper zwischen einer Vorschubposition, in welcher der Stangenkörper mit dem Koppelteil (110) voran aus dem Modulgehäuse herausgefahren ist, und einer Rückzugsposition, in welcher der Stangenkörper in das Modulgehäuse (501) insbesondere wenigstens annähernd vollständig zurückgezogen ist, in Stangenlängsrichtung beweglich ist.

13. Aktormodul (500) nach Anspruch 12, bei dem der Kraftübertragungsmechanismus bei gegebener Drehzahl des Elektromotors (400) in einem näher bei der Rückzugsposition des Stangenkörpers liegenden, insbesondere die Rückzugsposition umfassenden ersten Teilbereich (TB1) des Bewegungsbereichs (B) des Koppelteils (110), eine geringere Bahngeschwindigkeit des Koppelteils (110), und in einem weiter von der Rückzugsposition entfernten zweiten Teilbereich (TB2) eine größere Bahngeschwindigkeit des Koppelteils (110) bewirkt.

14. Ausstattungsgegenstand für einen Haushalt (300) mit einem Kraftübertragungsmechanismus (100) nach einem der Ansprüche 1 bis 11, der eine bewegliche Komponente (20) und einen Elektromotor (400) zum Antrieb der beweglichen Komponente (200), und ein mittels des Elektromotors (400) innerhalb eines begrenzten Bewegungsbereichs (B), insbesondere linearbeweglich antreibbares Koppelteil (110) zur schub- oder / und zugübertragenden Kopplung mit der beweglichen Komponente (200) umfasst, wobei der Kraftübertragungsmechanismus (100) zwischen dem Elektromotor (400) und der beweglichen Komponente (200) angeordnet ist und bei gegebener Drehzahl des Elektromotors (400) in Teilbereichen (TB1, TB2) des Bewegungsbereiches (B) eine jeweils unterschiedliche Bahngeschwindigkeit des Koppelteils (110) zu gewährleisten vermag, sowie bei vergleichsweise höherer Bahngeschwindigkeit des Koppelteils (110) in einem Teilbereich (TB2) eine Rutschkupplung (120) aktivierbar ist, wenn die bewegliche Komponente (200) blockiert wird.

15. Ausstattungsgegenstand (300) nach Anspruch 14, der ein Elektrogerät mit einem in einem Gerätehauptkörper (310) gebildeten Nutzraum ist und die bewegliche Komponente (200) eine relativ zu dem Gerätehauptkörper (310) beweglich angeordnete Tür zum Verschließen des Nutzraums ist, wobei der Kraftübertragungsmechanismus (100) für mindestens eine der drei folgenden Arbeitsweisen ausgebildet und gesteuert ist:
- er arbeitet als Türöffner zum Aufdrücken der geschlossenen Tür,
- er arbeitet als Türschließer zum Schließen der spaltgeöffneten Tür, und
- er arbeitet nicht gegen eine Blockade der mehr als spaltgeöffneten Tür.

16. Ausstattungsgegenstand (300) nach Anspruch 14 oder 15, wobei der Kraftübertragungsmechanismus (100) dazu eingerichtet ist, bei gegebener Drehzahl des Elektromotors (400) eine niedrigere Bahngeschwindigkeit des Koppelteils (110) innerhalb eines eine Türschließstellung umfassenden ersten Teilbewegungsbereichs (TB1) der Tür zu bewirken als in einem zweiten Teilbewegungsbereich (TB2), in welchem die Tür stärker geöffnet ist als in dem ersten Teilbewegungsbereich (TB1), und zum Aktivieren einer Rutschkupplung (120) bei einer Bewegungsblockade des Koppelteils (110) in dem zweiten Teilbewegungsbereich (TB2).

17. Ausstattungsgegenstand (300) nach einem der Ansprüche 14 bis 16, wobei der Ausstattungsgegenstand eines der folgenden ist: ein Haushalts-Kühlgerät, eine Geschirrspülmaschine, eine Wäschebehandlungsmaschine.
